# EUROPÄISCHE PATENTSCHRIFT

(11) **EP 3 966 123 B1**
(45) Veröffentlichungstag und Bekanntmachung des Hinweises auf die Patenterteilung: **07.05.2025**
(21) Anmeldenummer: 20727588.4
(22) Anmeldetag: 07.05.2020
(51) Int. Cl.: B65D 5/42, B65D 5/70, B65D 5/72, B65D 85/04, B65H 19/12

(54) **VERPACKUNG ZUM VERPACKEN VON VERBRAUCHSMATERIAL UND VERFAHREN ZUM ZUFÜHREN VON VERBRAUCHSMATERIAL**
PACKAGE FOR PACKING CONSUMABLES, AND METHOD FOR SUPPLYING CONSUMABLES
EMBALLAGE POUR EMBALLER UNE MATIÈRE CONSOMMABLE ET PROCÉDÉ D'ALIMENTATION DE MATIÈRE CONSOMMABLE

(30) Priorität: 10.05.2019 DE 102019112258
(43) Veröffentlichungstag der Anmeldung: 16.03.2022
(73) Patentinhaber: HOMAG GmbH, 72296 Schopfloch (DE)
(72) Erfinder: MÜLLER, Patrick, 72293 Glatten (DE); FRITZ, Marcus, 72280 Dornstetten (DE); LEIPERSBERGER, Stefan, 72285 Herzogsweiler (DE); VAISHNAV, Jwalant, 72270 Baiersbronn (DE)
(74) Vertreter: Hoffmann Eitle
(86) Internationale Anmeldenummer: PCT/EP2020/062714
(87) Internationale Veröffentlichungsnummer: WO 2020/229299

(56) Entgegenhaltungen:
- EP-A1- 1 860 596
- EP-A2- 1 862 949
- WO-A1-00/06341
- DE-B3- 102017 125 039

## Beschreibung

Die Erfindung betrifft eine Verpackung zum Verpacken von Verbrauchsmaterial für die Verwendung in einer Bearbeitungseinrichtung, insbesondere eine Holzbearbeitungseinrichtung zum Bearbeiten plattenförmiger Werkstücke, sowie ein Verfahren zum Zuführen von Verbrauchsmaterial.

Aus der EP 1 860 596 A1 ist eine Kassette für eine Beschichtungseinrichtung bekannt, welche ein Kantenbeschichtungsmaterial zum Beschichten von Schmalseiten plattenförmiger Werkstücke aufnimmt. Eine solche standardisierte Kassette ermöglicht eine einfache Handhabung des Kantenbeschichtungsmaterials, indem ein automatisiertes Einlegen der Kassette in die Bearbeitungseinrichtung vorgesehen ist. Aufgrund der fortschreitenden Komplexität der Bearbeitungseinrichtungen sowie der zunehmenden Produktvielfalt, ist es erforderlich der Bearbeitungseinrichtung eine Vielzahl unterschiedlicher Verbrauchs- und Verschleißmaterialien zuzuführen, um die verschiedenen Werkstücke zu be- und verarbeiten. Dabei weisen die benötigten Verbrauchs- und Verschleißmaterialien unterschiedlichste Eigenschaften auf, sodass der Einsatz einer standardisierten Kassette für viele Verbrauchs- oder Verschleißmaterialien oft nicht praktikabel oder auch zu teuer ist.

Ferner ist das Dokument EP 1 862 949 A2 bekannt, das eine Identifizierungsvorrichtung zum Ressourcenmanagement von Meterware betrifft.

Aufgabe der vorliegenden Erfindung ist es eine Verpackung zum Verpacken von Verbrauchsmaterial für die Verwendung in einer Bearbeitungseinrichtung, welche ein Verpacken verschiedener Verbrauchsmaterialen sowie eine einfache Handhabung ermöglicht, sowie ein Verfahren zum Zuführen von Verbrauchsmaterial vorzuschlagen.

Diese Aufgabe wird erfindungsgemäß durch eine Verpackung gemäß den Merkmalen des Anspruchs 1 sowie ein Verfahren zum Zuführen von Verbrauchsmaterial gemäß den Merkmalen des Anspruchs 10 gelöst. Besonders bevorzugte Ausführungsformen der Erfindung sind in den abhängigen Ansprüchen angegeben.

Die erfindungsgemäße Verpackung zum Verpacken von Verbrauchsmaterial für die Verwendung in einer Bearbeitungseinrichtung, insbesondere eine Holzbearbeitungseinrichtung zum Bearbeiten plattenförmiger Werkstücke, umfasst einen Grundkörper, der aus wenigstens einem einmalig oder mehrmalig zu verwendenden Verpackungsmaterial ausgebildet ist, wobei der Grundkörper einen Aufnahmebereich zur Aufnahme und Ausgabe des Verbrauchsmaterials zumindest partiell begrenzt und der Aufnahmebereich wenigstens teilweise von dem Verpackungsmaterial umgeben ist, sowie mit einer Ausgabeeinrichtung, die einen Zugriff auf das im Aufnahmebereich aufnehmbare Verbrauchsmaterial ermöglicht, und mit wenigstens einer Identifizierungseinrichtung zur Identifizierung von Eigenschaften des verpackten Verbrauchsmaterials, wobei der Grundkörper ausgebildet ist, zusammen mit dem Verbrauchsmaterial der Bearbeitungseinrichtung zugeführt zu werden. Ferner ist der Grundkörper aus einem flexiblen Verpackungsmaterial ausgebildet und passt sich zumindest bereichsweise an die Form des zu verpackenden Verbrauchsmaterials an. Durch das Vorsehen eines flexiblen Verpackungsmaterials kann ein kostengünstiger Grundkörper zum Verpacken des Verbrauchsmaterials ausgebildet sein. Zudem kann ein solcher Grundkörper in einfacher Weise an beliebige Geometrien unterschiedlicher Verbrauchsmaterialien angepasst werden, um diese zu verpacken.

Verpackungen zum Verpacken von Verbrauchs- oder Verschleißmaterialien werden üblicherweise entsorgt, sobald das Material aus der Verpackung entnommen und der Bearbeitungseinrichtung zugeführt wurde. Informationen bezüglich der Eigenschaften des Materials werden üblicherweise an der Verpackung vorgesehen, sodass diese Informationen mit der Entsorgung verloren gehen. Diese Informationen können jedoch wichtige Prozessparameter betreffen, beispielsweise die Menge des verpackten Materials, chemische oder physikalische Eigenschaften oder vergleichbare Parameter, die für nachfolgende Prozesse oder eine Weiterverwendung der Materialien erforderlich sein können.

Bei der erfindungsgemäßen Verpackung ist vorgesehen, dass diese zusammen mit dem Verbrauchsmaterial der Bearbeitungseinrichtung zugeführt wird. Dabei verbleibt die Verpackung während des Be- bzw. Verarbeitungsprozesses in oder an der Bearbeitungseinrichtung, sodass die wenigstens eine an der Verpackung vorgesehene Identifizierungseinrichtung zum Erfassen von Eigenschaften des Verbrauchsmaterials nicht aufgrund einer Entsorgung der Verpackung verloren geht. Auf diese Weise können über die Identifizierungseinrichtung die Informationen zu den Eigenschaften des Verbrauchsmaterials während des gesamten Be- bzw. Verarbeitungsprozesses permanent verfügbar sein. Die Verpackung kann zudem einen Schutz bis zum vollständigen Verbrauch des Verbrauchsmaterials bilden, wobei das verpackte Verbrauchsmaterial entweder nach Bedarf aus der Verpackung entnommen und der Bearbeitungseinrichtung zugeführt werden kann oder das verpackte Verbrauchsmaterial wird vor dem Be- bzw. Verarbeitungsprozess aus der Verpackung entnommen und der Bearbeitungseinrichtung zugeführt. Gegebenenfalls kann das Verbrauchsmaterial auch nach dem Be- bzw. Verarbeitungsprozess wieder in der Verpackung verpackt werden. Durch diese Verpackung können signifikante Vorteile insbesondere hinsichtlich der Logistikprozesse und/oder Organisation der Lagerhaltung erreicht werden, da Informationen zu den verpackten Verbrauchsmaterialien durch die Identifizierungseinrichtung schnell und einfach erfassbar sind und beispielsweise auch Restmaterialien nach Beendigung des Be- bzw. Verarbeitungsprozesses aus der Bearbeitungseinrichtung entnehmbar sind und wieder mit der entsprechenden Verpackung ohne einen Informationsverlust verpackt und gelagert werden können.

Die Art des Verbrauchsmaterials kann im Rahmen der Erfindung vielfältig variiert werden. So kann es sich neben verschiedenen Beschichtungsmaterialien beispielsweise auch um Schüttgut wie etwa Granulat, Einzelteile wie etwa Beschläge oder Dübel, aber auch um verschleißende Werkzeuge etc. handeln. In einer bevorzugten Weiterbildung der Verpackung kann vorgesehen sein, dass die Identifizierungseinrichtung als wenigstens eine Durchbrechung, vorzugsweise als ein Sichtfenster, in dem Grundkörper ausgebildet ist, wobei die wenigstens eine Durchbrechung ein optisches Identifizieren der Eigenschaften des verpackten Verbrauchsmaterials ermöglicht. Eine solche Durchbrechung kann es einem Benutzer ermöglichen, eine schnelle und einfache optische Identifizierung des verpackten Verbrauchsmaterials vornehmen zu können, ohne zusätzliche technische Hilfsmittel einsetzen zu müssen. Beispielsweise ist ein visuelles Erfassen, ob in einer Verpackung Verbrauchsmaterial verpackt ist, ggf. welches Verbrauchsmaterial oder welche Menge des Verbrauchsmaterials in der Verpackung verpackt ist oder auch welche Eigenschaften das verpackte Verbrauchsmaterial aufweist, möglich. Dadurch kann eine signifikante Zeit- und Arbeitsersparnis erreicht werden, insbesondere wenn zum Beispiel in einem Lager aus einer Vielzahl verpackter Verbrauchsmaterialien eine schnelle optische Identifizierung eines bestimmten Verbrauchsmaterials erfolgen soll.

In einer weiteren Ausführungsform der Verpackung kann vorgesehen sein, dass die Identifizierungseinrichtung als bildliche Darstellung an einer Außenseite des Grundkörpers vorgesehen ist, insbesondere als ein Barcode, QR-Code, Symbol, Piktogramm, eine Abbildung, Zahlen und/oder Wörter an der Außenseite des Grundkörpers auf das Verpackungsmaterial aufgedruckt ist. Bei vielen Verbrauchsmaterialien kann es aufgrund der Eigenschaften oder zum Schutz erforderlich sein, die Verpackung vollständig geschlossenen auszubilden. Indem die Identifizierungseinrichtung als bildliche Darstellung an der Außenseite der Verpackung vorgesehen ist, kann es einem Benutzer trotzdem ermöglicht sein eine schnelle und einfache Identifizierung des verpackten Verbrauchsmaterials vornehmen zu können. Ist die bildliche Darstellung als Barcode oder QR-Code ausgebildet, können eine Vielzahl von Informationen zu den Eigenschaften des verpackten Verbrauchsmaterials durch den Barcode oder QR-Code gespeichert werden. Diese Eigenschaften können beispielsweise auch detaillierte chemische oder physikalische Parameter sein, die für den Be- bzw. Verarbeitungsprozess in der Bearbeitungseinrichtung berücksichtigt werden. Diese Informationen können durch den Benutzer entweder durch ein technisches Hilfsmittel, beispielsweise ein Lesegerät, abgerufen werden, ebenso ermöglicht der Barcode oder QR-Code das Auslesen der gespeicherten Informationen durch eine entsprechende Vorrichtung an der Bearbeitungseinrichtung. Dadurch kann insbesondere eine automatisierte Handhabung der Verpackung in der Bearbeitungseinrichtung vorgesehen sein.

In einer bevorzugten Weiterbildung kann vorgesehen sein, dass die Identifizierungseinrichtung als eine kabellos beschreib- und auslesbare Informationsspeichereinheit ausgebildet ist, insbesondere als eine RFID-Einrichtung, und die Identifizierungseinrichtung am oder im Grundkörper angeordnet ist. Durch eine solche Informationsspeichereinheit kann neben der Speicherung einer großen Anzahl von Informationen auch ein sehr komfortables Auslesen dieser Informationen ermöglicht sein. Durch die RFID-Einrichtung kann das Auslesen der Informationen auch über größere Entfernungen erfolgen. Auch ein automatisiertes Auslesen der Informationen kann dadurch ermöglicht sein. Indem die Informationsspeichereinheit beschreibbar vorgesehen ist, können auf dieser zudem weitere Informationen durch den Benutzer oder auch durch eine entsprechende Vorrichtung der Bearbeitungseinrichtung gespeichert werden. Diese können Prozessparameter, die sich durch den oder während des Be- bzw. Verarbeitungsprozess ergeben betreffen, beispielsweise eine verbleibende Restmenge des Verbrauchsmaterials.

Die Verpackung gemäß der Erfindung sieht vor, dass eine Kopplungseinrichtung an dem Grundkörper vorgesehen ist oder durch den Grundkörper ausgebildet ist, wobei die Kopplungseinrichtung zum Angreifen wenigstens eines Koppelelementes der Bearbeitungseinrichtung vorgesehen ist, sodass eine automatisierte Handhabung der Verpackung in der Bearbeitungseinrichtung ermöglicht ist. Durch eine solche Kopplungseinrichtung kann es vorgesehen sein, die Verpackung zusammen mit dem Verbrauchsmaterial der Bearbeitungseinrichtung zuzuführen, insbesondere automatisiert zuzuführen. Dabei kann durch die Kopplungseinrichtung an der Verpackung sowie durch eine entsprechende Vorrichtung der Bearbeitungseinrichtung eine automatisierte bzw. maschinelle Entnahme, Zuführung und/oder Verarbeitung des Verbrauchsmaterials in der Bearbeitungseinrichtung ermöglicht sein. Auch eine anschließende Rückführung des Verbrauchsmaterials nach dem Be- bzw. Verarbeitungsprozess zu der Verpackung kann dadurch vorgesehen werden.

Die Kopplungseinrichtung kann in einer Weiterbildung der Verpackung als eine Lasche, Ausnehmung, Öse oder ein Haken am oder im Grundkörper ausgebildet sein. Auf diese Weise kann eine einfache und kostengünstige konstruktive Ausgestaltung der Kopplungseinrichtung ausgebildet sein. Eine solche Kopplungseinrichtung kann zudem an verschiedenartig ausgebildeten Verpackungen vorgesehen sein, sodass aufgrund der einheitlichen Ausgestaltung der Kopplungseinrichtung auch eine automatisierte Handhabung verschiedenartig ausgestalteter Verpackungen in der Bearbeitungseinrichtung erreicht sein kann.

Vorzugsweise kann das Verpackungsmaterial aus Papier, Karton, einem Kunststoff und/oder Verbundwerkstoff ausgebildet sein. Durch diese Verpackungsmaterialien können flexible Grundkörper ausgebildet werden, wobei die verschiedenen Verpackungsmaterialien auch beliebig miteinander kombiniert werden können. Zudem ermöglichen diese Verpackungsmaterialien sowohl eine einmalige als auch eine mehrmalige Verwendung der Verpackung und können einfach entsorgt oder recycelt werden. Außerdem kann durch diese Verpackungsmaterialien eine kostengünstige Verpackung ausgebildet sein.

Eine vorteilhafte Weiterbildung der Verpackung sieht vor, dass die Ausgabeeinrichtung als eine Öffnung, ein Schieber oder eine Klappe am oder im Grundkörper ausgebildet ist und durch die Ausgabeeinrichtung eine Ausgabe und/oder eine Dosierung des Verbrauchsmaterials vorgesehen ist. Durch diese Ausgabeeinrichtung kann das Verbrauchsmaterial an einer definierten Stelle der Verpackung ausgegeben bzw. entnommen werden. Indem die Position der Ausgabeeinrichtung an der Verpackung korrespondierend zu einer entsprechenden Entnahmevorrichtung der Bearbeitungseinrichtung vorgesehen ist, kann eine automatisierte Handhabung der Verpackung in der Bearbeitungseinrichtung ermöglicht sein. Auch ein Wiederverschließen der Ausgabeeinrichtung, insbesondere bei einem Schieber oder einer Klappe, kann ermöglicht sein, sodass nach dem Be- bzw. Verarbeitungsprozess eine Lagerung der Verpackung zusammen mit einer Restmenge des Verbrauchsmaterials erfolgen kann.

Vorteilhafterweise kann das Verpackungsmaterial, insbesondere im Bereich der Ausgabeeinrichtung, zumindest bereichsweise eine Reißerleichterungseinrichtung zum Öffnen des Verpackungsmaterials aufweisen. Eine solche Reißerleichterungseinrichtung kann beispielsweise durch eine Perforation oder ein im Verpackungsmaterial eingearbeiteter Aufreißstreifen ausgebildet sein, sodass ein erleichtertes und definiertes Öffnen der Verpackung möglich ist. Insbesondere kann durch die Reißerleichterungseinrichtung erreicht werden, dass die Verpackung nur in dem Bereich geöffnet wird, in dem eine Ausgabe des Verbrauchsmaterials erfolgen soll.

Gemäß einer Ausführungsform der Erfindung kann das Verpackungsmaterial Mittel zum Anzeigen eines Füllstandes des in der Verpackung vorgesehenen Verbrauchsmaterials aufweisen. Hierdurch ergibt sich eine noch effizientere und zuverlässige Handhabung und Zuführung des jeweiligen Verbrauchsmaterials.

Die oben genannten Vorteile sind besonders ausgeprägt, wenn das Verfahren zum Zuführen von Verbrauchsmaterial zu einer Bearbeitungseinrichtung, insbesondere eine Holzbearbeitungseinrichtung zum Bearbeiten plattenförmiger Werkstücke, nach Patentanspruch 10 zum Einsatz kommt. Dabei ist zu beachten, dass die jeweilige Verpackung mit Verbrauchsmaterial auch mehrfach einer Maschine zugeführt und wieder entnommen werden kann. In diesem Falle ermöglicht die erfindungsgemäße Identifizierungseinrichtung eine effiziente und zuverlässige Zwischenlagerung der Verpackung in einem Speichersystem.

Die Erfindung sowie weitere vorteilhafte Ausführungsformen und Weiterbildungen derselben werden im Folgenden anhand der in den Figuren dargestellten Beispiele näher beschrieben und erläutert. Die der Beschreibung und den Figuren zu entnehmenden Merkmale können einzeln für sich oder zu mehreren in beliebiger Kombination erfindungsgemäß angewandt werden. Es zeigen:
- Fig. 1: eine schematische Schnittansicht einer nicht erfindungsgemäßen ersten Ausführungsform einer Verpackung,
- Fig. 2: eine Detailansicht einer alternativen nicht erfindungsgemäßen Ausführungsform der Verpackung gemäß Figur 1 und
- Fig. 3: eine perspektivische Ansicht einer erfindungsgemäßen Ausführungsform der Verpackung.

Figur 1 zeigt eine exemplarische erste Ausführungsform einer nicht erfindungsgemäßen Verpackung 10 in einer Schnittansicht. Diese Verpackung 10 ist dafür vorgesehen, ein Verbrauchsmaterial 13 oder ein Verschleißmaterial zu verpacken. Das Verbrauchsmaterial 13 ist für die Verwendung in einer nicht näher dargestellten Bearbeitungseinrichtung, insbesondere eine Holzbearbeitungseinrichtung zum Bearbeiten plattenförmiger Werkstücke, vorgesehen. In Figur 1 ist das Verbrauchsmaterial 13 beispielhaft anhand eines in Rollenform aufgewickelten bandförmigen Verbrauchsmaterial 13 dargestellt. Dieses bandförmige Verbrauchsmaterial 13 ist insbesondere ein Kantenmaterial zum Beschichten von Schmalseiten plattenförmiger Werkstücke. Bei der Bearbeitung von Werkstücken in der Bearbeitungseinrichtung kommen jedoch eine Vielzahl unterschiedlicher Verbrauchsmaterialien 13 und/oder Verschleißmaterialen zum Einsatz, sodass die dargestellte Verpackung 10 für das bandförmige Verbrauchsmaterial 13 nur als eine exemplarische Ausgestaltung einer erfindungsgemäßen Verpackung 10 anzusehen ist. Die Verpackung 10 kann ebenso ausgebildet sein, um ein beliebiges andersartiges Verbrauchsmaterial 13, welches der Bearbeitungseinrichtung für die Be- oder Verarbeitung der Werkstücke zugeführt wird, zu verpacken. Dies kann beispielsweise auch Verbrauchsmaterial 13 sein, welches in Stückform, Schüttform oder auch in flüssiger Form zu verpacken ist. Ferner kann die Verpackung 13 bei Bedarf auch wieder befüllt werden, beispielsweise wenn eine bestimmte Menge Verbrauchsmaterial aufgebraucht wurde oder wenn ein anderes Verbrauchsmaterial in der Verpackung vorgesehen werden soll.

Die Verpackung 10 weist einen Grundkörper 11 auf. Dieser Grundkörper 11 bildet einen Volumenkörper mit einer rechteckigen Grundform. Diese Ausgestaltung des Grundkörpers 11 stellt ebenfalls nur eine beispielhafte geometrische Ausgestaltung der Verpackung 10 dar. Ebenso kann der Grundkörper 11 als ein beliebiger andersartiger Volumenkörper ausgestaltet sein, der insbesondere an die Form des zu verpackenden Verbrauchsmaterials 13 angepasst sein kann, beispielsweise als ein würfelförmiger, zylinderförmiger, kugelförmiger, kegelförmiger, oder ähnlicher Volumenkörper.

Der Grundkörper 11 bildet einen Aufnahmebereich 12 für das zu verpackende Verbrauchsmaterial 13. Dieser Aufnahmebereich 12 ist durch einen Boden 14, Seitenwände 16 sowie einen dem Boden 14 gegenüberliegenden Deckel 15 begrenzt. In dieser Schnittansicht ist der Deckel nicht dargestellt. Dadurch ist ein geschlossener Aufnahmebereich 12 gebildet, in welchem das Verbrauchsmaterial 13 aufgenommen ist. Die Seitenwände 16 bilden eine im Wesentlichen ringförmige Begrenzung des Aufnahmebereichs 12. Dadurch kann das aufgewickelte bandförmige Verbrauchsmaterial 13 im Aufnahmebereich 12 angeordnet werden.

An dem Grundkörper 11 ist eine Ausgabeeinrichtung 20 vorgesehen. Diese Ausgabeeinrichtung 20 ermöglicht einen Zugriff auf das verpackte Verbrauchsmaterial 13. Bei der Verpackung 10 gemäß Figur 1 ist die Ausgabeeinrichtung 20 als eine Öffnung 25 im Grundkörper 11 ausgebildet, insbesondere als eine schlitzförmige Öffnung 25 in einer der Seitenwände 16 des Grundkörpers 11. Durch diese Öffnung 25 kann das Verbrauchsmaterial 13 aus dem Aufnahmebereich 12 herausgeführt werden, um der Bearbeitungseinrichtung zugeführt zu werden. In Abhängigkeit von dem verpackten Verbrauchsmaterial kann die Ausgabeeinrichtung 20 auch andersartig ausgebildet sein, beispielsweise als eine Klappe oder als ein Schieber. Für den Zugriff auf das Verbrauchsmaterial 13 kann eine solche Ausgabeeinrichtung 20 aufgeklappt, aufgeschoben oder auch aufgerissen werden. Ein als Klappe oder Schieber ausgebildete Ausgabeeinrichtung 20 kann insbesondere bei einem in Stückform, Schüttform oder flüssiger Form verpackten Verbrauchsmaterial 13 vorgesehen sein. Durch die Ausgabeeinrichtung 20 kann auch eine Dosierung des Verbrauchsmaterials 13 ermöglicht sein. In einer Ausgangsposition ist die Ausgabeeinrichtung 20 gegenüber dem Aufnahmebereich 12 verschlossen, sodass das Verbrauchsmaterial 13 im Aufnahmebereich 12 sicher aufgenommen ist. Der Ausgabeeinrichtung 20 kann eine Reißerleichterungseinrichtung zugeordnet sein, durch welche ein vereinfachtes Öffnen der Ausgabeeinrichtung 20 durch den Benutzer oder auch durch die Bearbeitungseinrichtung ermöglicht ist. Diese Reißerleichterungseinrichtung kann insbesondere durch einen im Verpackungsmaterial eingearbeiteten Aufreißstreifen oder durch eine Perforation ausgebildet sein.

Die in Figur 1 dargestellte Verpackung 10 ist durch einen biegesteifen Grundkörper 12 ausgebildet. Die Formsteifigkeit dieses Grundkörpers 12 ist durch die Form des Grundkörpers 12 und/oder die Verwendung wenigstens eines biegesteifen Verpackungsmaterials erreicht. Der Grundkörper 11 ist bevorzugt aus Papier oder Karton ausgebildet. Ebenso kann das Verpackungsmaterial ein Kunststoff oder ein Verbundwerkstoff sein. Zum Ausbilden des Grundkörpers 11 kann auch eine Kombination dieser Verpackungsmaterialien vorgesehen sein. Durch die Kombination verschiedener Verpackungsmaterialien, kann beispielsweise ein besonders formsteifer und belastbarer Grundkörper 11 ausgebildet werden, durch welchen ein besonderer Schutz für das zu verpackende Verbrauchsmaterial 13 erreicht ist.

An dem Grundkörper 11 ist eine Kopplungseinrichtung 19 ausgebildet. Diese Kopplungseinrichtung 19 kann sowohl an den Grundkörper 11 angebracht, beispielsweise angeklebt, sein oder auch einstückig mit dem Grundkörper 11 ausgebildet sein. Durch diese Kopplungseinrichtung 19 ist ein automatisches bzw. maschinelles Einlegen, Handhaben und/oder Verarbeiten der Verpackung 10 in der Bearbeitungseinrichtung ermöglicht. Hierfür kann die Bearbeitungseinrichtung zu der Kopplungseinrichtung 19 korrespondierende Koppelelemente aufweisen, welche an der Kopplungseinrichtung 19 angreifen können. Die Kopplungseinrichtung 19 gemäß Figur 1 ist als eine Lasche 21 ausgebildet, die zwei Ausnehmungen 22 aufweist. An dieser Lasche 21 bzw. den Ausnehmungen 22 können die Koppelelemente der Bearbeitungseinrichtung angreifen oder eingreifen, um die Verpackung 10 in der Bearbeitungseinrichtung automatisiert bzw. maschinell handhaben zu können. Die Kopplungseinrichtung 19 ist an einem Seitenbereich 23 des Grundkörpers 11 angeordnet. Ebenso kann die Kopplungseinrichtung 19 an einer anderen Stelle des Grundkörpers 11 vorgesehen sein. Die Lasche 21 stellt nur eine exemplarische Ausführungsform der Kopplungseinrichtung 19 dar und kann in verschiedenster Weise ausgestaltet sein.

Um eine einfache Identifizierung des durch die Verpackung 10 verpackten Verbrauchsmaterials 13 sowohl für den Benutzer aber auch durch die Bearbeitungseinrichtung zu ermöglichen, weist die Verpackung 10 eine Identifizierungseinrichtung 18 zur Identifizierung von Eigenschaften des verpackten Verbrauchsmaterials 13 auf. Diese Identifizierungseinrichtung 18 kann verschiedenartig ausgebildet sein, wobei die verschiedenen Identifizierungseinrichtungen 18 einzeln oder auch in Kombination miteinander an der Verpackung 10 vorgesehen sein können.

Gemäß Figur 1 sind an der Verpackung 10 zwei verschiedene Identifizierungseinrichtungen 18 vorgesehen. Eine der Identifizierungseinrichtungen 18 ist als eine bildliche Darstellung 27 ausgestaltet, durch welche Informationen über Eigenschaften des verpackten Verbrauchsmaterials 13 visuell erkennbar sind. Eine solche bildliche Darstellung 27 kann beispielsweise eine Abbildung, ein Symbol, Piktogramm oder auch Zahlen oder Wörter sein. Die bildliche Darstellung 27 ist an der Außenseite 17 der Verpackung 10 aufgedruckt. Ebenso kann diese bildliche Darstellung 27 ein Barcode oder QR-Code sein. Durch diesen Barcode oder QR-Code können auch weitergehende Informationen zu dem verpackten Verbrauchsmaterial 13 gespeichert sein, welche von einem Benutzer mit einem entsprechenden Lesegerät oder durch eine entsprechende Vorrichtung der Bearbeitungseinrichtung ausgelesen werden können. Diese Informationen können den Benutzer beispielsweise über die Art, Beschaffenheit, Menge des verpackten Verbrauchsmaterials 13, chemische und/oder physikalische Eigenschaften sowie vergleichbare für den Be- bzw.

Verarbeitungsprozess wichtige Parameter des Verbrauchsmaterials 13 sein.

Eine zweite Identifizierungseinrichtung 18 ist als eine kabellos beschreib- und auslesbare Informationsspeichereinheit 28 ausgestaltet, insbesondere eine RFID-Einrichtung. Diese kann sowohl an der Außenseite 17 der Verpackung 10 angebracht sein als auch in der Verpackung 10 bzw. in dem Verpackungsmaterial eingebracht sein. Auch in dieser Informationsspeichereinheit 28 können die zuvor beschriebenen Informationen gespeichert werden. Zudem ermöglicht die beschreibbare Informationsspeichereinheit 28, während oder nach dem Be- bzw. Verarbeitungsprozess Prozessparameter in der Informationsspeichereinheit 28 zu speichern. Ein solcher Prozessparameter kann beispielsweise Informationen betreffen, die sich durch den Be- bzw. Verarbeitungsprozess ergeben, **z.B.** eine verbleibende Restmenge des Verbrauchsmaterials 13 in der Verpackung 10.

Die Identifizierungseinrichtung 18 ist nicht darauf beschränkt, dass die Informationen zu dem verpackten Verbrauchsmaterial 13 unmittelbar in der Informationsspeichereinheit oder dem Barcode bzw. QR-Code gespeichert ist. Ebenso kann vorgesehen sein, dass die Identifizierungseinrichtung 18 mit einer nicht näher dargestellten externen Speichereinheit verbunden ist, wobei die Informationen zu dem verpackten Verbrauchsmaterial 13 auf der externen Speichereinheit gespeichert sind. Diese externe Speichereinheit kann auch eine cloudbasierte Speichereinheit sein. Durch eine solche Speichereinheit können viele verschiedene Informationen zu dem verpackten Verbrauchsmaterial 13, insbesondere auch von einer Vielzahl verschiedener Verbrauchsmaterialien 13, zentral gespeichert werden und auch von diversen Benutzern oder Bearbeitungseinrichtung abgerufen werden.

Figur 2 zeigt eine alternative nicht erfindungsgemäße Weiterbildung der Verpackung 1C gemäß Figur 1. Diese Verpackung 10 unterscheidet sich von der Verpackung 10 gemäß Figur 1 dahingehend, dass in einem Seitenbereich 23 des Grundkörpers 11 ein Sichtfenster 26 ausgebildet ist. Das Sichtfenster 26 kann durch eine transparente Abdeckung, beispielsweise eine durchsichtige Kunststofffolie, verschlossen sein. Ebenso kann vorgesehen sein, dass das Sichtfenster 26 offen ausgestaltet ist, sodass auch ein Zugang zu dem Verbrauchsmaterial 13 ermöglicht sein kann. Dieses Sichtfenster 26 ist vorgesehen, um eine schnelle und einfache visuelle Identifizierung des verpackten Verbrauchsmaterials 13 durch den Benutzer zu ermöglichen. Das Sichtfenster 26 kann ebenso an jeder anderen Stelle des Grundkörpers 11, beispielsweise im Deckel 15, Boden 14 und/oder den Seitenwänden 16 ausgebildet sein.

Figur 3 zeigt eine erfindungsgemäße Ausführungsform der Verpackung 10. Auch diese Ausführungsform der Verpackung 10 ist exemplarisch anhand des Verpackens des bandförmigen Verbrauchsmaterials 13 dargestellt, kann jedoch ebenso wie die Verpackung 10 gemäß Figur 1 auch zum Verpacken andersartigen Verbrauchsmaterials 13 und Verschleißmaterials ausgebildet sein. Diese Verpackung 10 weist einen Grundkörper 11 auf, der mehrere Durchbrechungen 24 aufweist. Die Durchbrechungen 24 sind in den Eckbereichen des Grundkörpers 11 vorgesehen. Ebenso können auch nur in einem, zwei oder drei Eckbereichen des Grundkörpers 11 Durchbrechungen 24 ausgebildet sein oder auch die Eckbereiche des Grundkörpers 11 geschlossen ausgebildet sein und eine oder mehrere Durchbrechungen 24 im Boden 14, Deckel 15 und/oder den Seitenwänden 16 des Grundkörpers 11 ausgebildet sein. Die Durchbrechungen 24 sind insbesondere vorgesehen, um eine schnelle und einfache Identifizierung des Inhalts, also des verpackten Verbrauchsmaterials 13, durch den Benutzer zu ermöglichen. Ebenso können die Durchbrechungen 24 zum Zugriff auf das Verbrauchsmaterial 13 dienen, um das Verbrauchsmaterial 13 aus der Verpackung 10 der Bearbeitungseinrichtung zuzuführen. Indem die Durchbrechungen 24 einen Zugriff auf das im Aufnahmebereich 12 aufgenommene Verbrauchsmaterial 13 ermöglichen, dienen diese als Ausgabeeinrichtung 20.

Der Grundkörper 11 dieser Verpackung 10 ist aus einem Verpackungsmaterial ausgebildet, welches flexible Materialeigenschaften aufweist. Dies kann beispielsweise Papier, Karton oder ein Kunststoff sein. Dadurch kann sich der Grundkörper 11 der Verpackung 10 an die Form des verpackten Verbrauchsmaterials 13 anpassen, sodass ein sicherer Halt des verpackten Verbrauchsmaterials 13 in dem Aufnahmebereich 12 des Grundkörpers 11 erreicht ist. Auch bei dieser Verpackung 10 ist an einem der Seitenbereiche 23 des Grundkörpers 11 die Kopplungseinrichtung 19 vorgesehen, sodass ein automatisches bzw. maschinelles Einlegen, Handhaben und/oder Verarbeiten der Verpackung 10 in der Bearbeitungseinrichtung ermöglicht ist. Ebenso sind an dem Grundkörper 11 eine oder mehrere Identifizierungseinrichtungen 18 vorgesehen, wie diese auch bezüglich der Verpackung 10 in Figur 1 beschrieben sind.

**Bezugszeichenliste**

| | | | |
|---|---|---|---|
| 10. | Verpackung | 21. | Lasche |
| 11. | Grundkörper | 22. | Ausnehmung |
| 12. | Aufnahmebereich | 23. | Seitenbereich |
| 13. | Verbrauchsmaterial | 24. | Durchbrechung |
| 14. | Boden | 25. | Öffnung |
| 15. | Deckel | 26. | Sichtfenster |
| 16. | Seitenwand | 27. | Bildliche Darstel-lung |
| 17. | Außenseite | | |
| 18. | Identifizierungsein- richtung | 28. | Informationsspeichereinheit |
| 19. | Kopplungseinrichtung | | |
| 20. | Ausgabeeinrichtung | | |

## Patentansprüche

1. Verpackung (10) zum Verpacken von Verbrauchsmaterial (13) für die Verwendung in einer Bearbeitungseinrichtung, insbesondere eine Holzbearbeitungseinrichtung zum Bearbeiten plattenförmiger Werkstücke, mit einem Grundkörper (11), der aus wenigstens einem einmalig oder mehrmalig zu verwendenden Verpackungsmaterial ausgebildet ist, wobei der Grundkörper (11) einen Aufnahmebereich (12) zur Aufnahme und Ausgabe des Verbrauchsmaterials (13) zumindest partiell begrenzt und der Aufnahmebereich (12) wenigstens teilweise von dem Verpackungsmaterial umgeben ist, sowie mit einer Ausgabeeinrichtung (20), die einen Zugriff auf das im Aufnahmebereich (12) aufnehmbare Verbrauchsmaterial (13) ermöglicht, und mit wenigstens einer Identifizierungseinrichtung (18) zum Identifizieren von Eigenschaften des verpackten Verbrauchsmaterials (13), wobei zumindest der Grundkörper (11) ausgebildet ist, zusammen mit dem Verbrauchsmaterial (13) der Bearbeitungseinrichtung zugeführt zu werden, wobei eine Kopplungseinrichtung (19) an dem Grundkörper (11) vorgesehen ist oder durch den Grundkörper (11) ausgebildet ist, wobei die Kopplungseinrichtung (19) zum Angreifen wenigstens eines Koppelelementes der Bearbeitungseinrichtung vorgesehen ist, sodass eine automatisierte Handhabung der Verpackung (10) in der Bearbeitungseinrichtung ermöglicht ist,
**dadurch gekennzeichnet, dass**
der Grundkörper (11) aus einem flexiblen Verpackungsmaterial ausgebildet ist und sich zumindest bereichsweise an die Form des zu verpackenden Verbrauchsmaterials (13) anpasst.

2. Verpackung nach Anspruch 1,
**dadurch gekennzeichnet, dass**
die Identifizierungseinrichtung (18) als wenigstens eine Durchbrechung (24), vorzugsweise als ein Sichtfenster (26), in dem Grundkörper (11) ausgebildet ist, wobei die wenigstens eine Durchbrechung (24) ein optisches Identifizieren der Eigenschaften des verpackten Verbrauchsmaterials (13) ermöglicht.

3. Verpackung nach Anspruch 1,
**dadurch gekennzeichnet, dass**
die Identifizierungseinrichtung (18) als bildliche Darstellung (27) an einer Außenseite (17) des Grundkörpers (11) vorgesehen ist, insbesondere als ein Barcode, QR-Code, Symbol, Piktogramm, eine Abbildung, Zahlen und/oder Wörter an der Außenseite (17) des Grundkörpers (11) auf das Verpackungsmaterial aufgedruckt ist.

4. Verpackung nach Anspruch 1,
**dadurch gekennzeichnet, dass**
die Identifizierungseinrichtung (18) als eine kabellos beschreib- und auslesbare Informationsspeichereinheit (28) ausgebildet ist, insbesondere als eine RFID-Einrichtung, und am oder im Grundkörper (11) angeordnet ist.

5. Verpackung nach einem der vorangegangenen Ansprüche,
**dadurch gekennzeichnet, dass**
die Kopplungseinrichtung (19) als Lasche (21), Ausnehmung (22), Öse oder Haken am oder im Grundkörper (11) ausgebildet ist.

6. Verpackung nach einem der vorhergehenden Ansprüche,
**dadurch gekennzeichnet, dass**
das Verpackungsmaterial aus Papier, Karton, einem Kunststoff und/oder Verbundwerkstoff ausgebildet ist.

7. Verpackung nach einem der vorhergehenden Ansprüche,
**dadurch gekennzeichnet, dass**
die Ausgabeeinrichtung (20) als eine Öffnung (25), ein Schieber oder eine Klappe am oder im Grundkörper (11) ausgebildet ist und durch die Ausgabeeinrichtung (20) eine Ausgabe und/oder eine Dosierung des Verbrauchsmaterials (13) vorgesehen ist.

8. Verpackung nach einem der vorhergehenden Ansprüche,
**dadurch gekennzeichnet, dass**
das Verpackungsmaterial, insbesondere im Bereich der Ausgabeeinrichtung (20), zumindest bereichsweise eine Reißerleichterungseinrichtung zum Öffnen des Verpackungsmaterials aufweist.

9. Verpackung nach einem der vorhergehenden Ansprüche,
**dadurch gekennzeichnet, dass**
sie Mittel zum Anzeigen eines Füllstandes des in der Verpackung vorgesehenen Verbrauchsmaterials aufweist.

10. Verfahren zum Zuführen von Verbrauchsmaterial (13) zu einer Bearbeitungseinrichtung, insbesondere eine Holzbearbeitungseinrichtung zum Bearbeiten plattenförmiger Werkstücke, mit den Schritten:
Anliefern einer Verpackung (10) nach einem der vorhergehenden Ansprüche zu der Bearbeitungseinrichtung,
Zuführen zumindest des Grundkörpers (11) der Verpackung (10) zusammen mit dem Verbrauchsmaterial (13) zu der Bearbeitungseinrichtung, und
Identifizieren von Eigenschaften des Verbrauchsmaterials (13) mittels der Identifizierungseinrichtung (18).

## Claims

1. Package (10) for packing consumables (13) for use in a machining device, in particular a wood working device for machining plate-shaped workpieces, having a base body (11) which is formed from at least one packaging material to be used once or repeatedly, wherein the base body (11) at least partially delimits a receiving area (12) for receiving and dispensing the consumables (13), and the receiving area (12) is at least partially surrounded by the packaging material, as well as having a dispensing device (20) allowing access to the consumables (13) which can be received in the receiving area (12), and having at least one identification device (18) for identifying properties of the packaged consumables (13), wherein at least the base body (11) is configured to be supplied to the machining device together with the consumables (13), wherein a coupling device (19) is provided on the base body (11) or is formed by the base body (11), wherein the coupling device (19) is intended to engage with at least one coupling element of the machining device, so that automated handling of the packaging (10) in the machining device is possible,
**characterised in that**
the base body (11) is made of a flexible packaging material and adapts at least in some areas to the shape of the consumable (13) to be packaged.

2. Package according to claim **1,**
**characterised in that**
the identification device (18) is configured as at least one perforation (24), preferably as a viewing window (26), in the base body (11), wherein the at least one perforation (24) enables optical identification of the properties of the packaged consumables (13).

3. Package according to claim 1,
**characterised in that**
the identification device (18) is provided as a graphical representation (27) on an outer side (17) of the base body (11), in particular as a barcode, QR code, symbol, pictogram, illustration, numbers and/or words printed on the outer side (17) of the base body (11) onto the packaging material.

4. Package according to claim 1,
**characterised in that**
the identification device (18) is configured as a wirelessly writable and readable information storage unit (28), in particular as an RFID device, and is arranged on or in the base body (11).

5. Package according to one of the preceding claims,
**characterised in that**
the coupling device (19) is configured as a strap (21), recess (22), eyelet or hook on or in the base body (11).

6. Package according to one of the preceding claims,
**characterised in that**
the packaging material is formed from paper, cardboard, a synthetic material and/or a composite material.

7. Package according to one of the preceding claims,
**characterised in that**
the dispensing device (20) is configured as an opening (25), a slide or a flap on or in the base body (11) and dispensing and/or dosing of the consumables (13) is provided by the dispensing device (20).

8. Package according to one of the preceding claims,
**characterised in that**
the packaging material, in particular in the area of the dispensing device (20), has at least in some areas a tear facilitation device for opening the packaging material.

9. Package according to one of the preceding claims,
**characterised in that**
said package comprises means for indicating a fill level of the consumables provided in the package.

10. Method for supplying consumables (13) to a machining device, in particular a wood working device, for machining plate-shaped workpieces, comprising the steps of:
delivering a package (10) according to one of the preceding claims to the machining device,
supplying at least the base body (11) of the package (10), together with the consumables (13), to the machining device, and
identifying properties of the consumables (13) by means of the identification device (18).

## Revendications

1. Emballage (10) pour emballer une matière consommable (13), destiné à être utilisé dans un dispositif de traitement, en particulier un dispositif de traitement du bois destiné à traiter des pièces en forme de plaque, avec un corps de base (11) qui est constitué d'au moins un matériau d'emballage à usage unique ou multiple, dans lequel le corps de base (11) délimite au moins partiellement une zone de réception (12) pour la réception et la distribution de la matière consommable (13) et la zone de réception (12) est au moins partiellement entourée par le matériau d'emballage, ainsi qu'avec un dispositif de distribution (20) qui permet d'accéder à la matière consommable (13) pouvant être reçue dans la zone de réception (12), et avec au moins un dispositif d'identification (18) permettant d'identifier des propriétés de la matière consommable (13) emballée, dans lequel au moins le corps de base (11) est conçu pour être fourni avec la matière consommable (13) au dispositif de traitement, dans lequel un dispositif de couplage (19) est prévu au niveau du corps de base (11) ou est formé par le corps de base (11), dans lequel le dispositif de couplage (19) est prévu pour saisir au moins un élément de couplage du dispositif de traitement de façon à permettre une manipulation automatisée de l'emballage (10) dans le dispositif de traitement, **caractérisé en ce que** le corps de base (11) est constitué en un matériau d'emballage flexible et s'adapte au moins par endroits à la forme de la matière consommable (13) à emballer.

2. Emballage selon la revendication 1,
**caractérisé en ce que**
le dispositif d'identification (18) est formé sous la forme d'au moins une perforation (24), de préférence sous la forme d'une fenêtre de visualisation (26), dans le corps de base (11), dans lequel l'au moins une perforation (24) permet une identification optique des propriétés de la matière consommable (13) emballée.

3. Emballage selon la revendication 1,
**caractérisé en ce que**
le dispositif d'identification (18) est prévu sous la forme d'une représentation par images (27) au niveau d'un côté extérieur (17) du corps de base (11), en particulier est imprimé sous la forme d'un code-barres, d'un code QR, d'un symbole, d'un pictogramme, d'une illustration, de chiffres et/ou de mots au niveau du côté extérieur (17) du corps de base (11) sur le matériau d'emballage.

4. Emballage selon la revendication 1,
**caractérisé en ce que**
le dispositif d'identification (18) est conçu sous la forme d'une unité de stockage d'informations (28) lisible et inscriptible sans fil, en particulier sous la forme d'un dispositif RFID, et est disposé au niveau ou dans le corps de base (11).

5. Emballage selon l'une quelconque des revendications précédentes,
**caractérisé en ce que**
le dispositif de couplage (19) est conçu sous la forme d'une languette (21), d'un évidement (22), d'un oeillet ou d'un crochet au niveau ou dans le corps de base (11).

6. Emballage selon l'une quelconque des revendications précédentes,
**caractérisé en ce que**
le matériau d'emballage est constitué de papier, de carton, d'une matière plastique et/ou d'un matériau composite.

7. Emballage selon l'une quelconque des revendications précédentes,
**caractérisé en ce que**
le dispositif de distribution (20) est conçu sous la forme d'une ouverture (25), d'un poussoir ou d'un clapet au niveau ou dans le corps de base (11) et une distribution et/ou un dosage de la matière consommable (13) est prévu par le dispositif de distribution (20).

8. Emballage selon l'une quelconque des revendications précédentes,
**caractérisé en ce que**
le matériau d'emballage, en particulier dans la zone du dispositif de distribution (20), présente au moins par endroits un dispositif de facilitation de déchirement pour l'ouverture du matériau d'emballage.

9. Emballage selon l'une quelconque des revendications précédentes,
**caractérisé en ce**
**qu'**il présente des moyens d'indication d'un niveau de remplissage de la matière consommable prévue dans l'emballage.

10. Procédé d'alimentation en matière consommable (13) d'un dispositif de traitement, en particulier d'un dispositif de traitement du bois pour le traitement de pièces en forme de plaque, avec les étapes suivantes :
la livraison d'un emballage (10) selon l'une des revendications précédentes au dispositif de traitement,
la fourniture au moins du corps de base (11) de l'emballage (10) conjointement avec la matière consommable (13) au dispositif de traitement, et
l'identification des propriétés de la matière consommable (13) au moyen du dispositif d'identification (18).
